# EUROPÄISCHE PATENTSCHRIFT

(11) **EP 0 110 162 B1**
(45) Veröffentlichungstag und Bekanntmachung des Hinweises auf die Patenterteilung: **31.05.1989**
(21) Anmeldenummer: 83110830.3
(22) Anmeldetag: 28.10.1983
(51) Int. Cl.: H01H 51/22, H01H 50/54

(54) **Elektromagnetisches Relais**
Electromagnetic relay
Relais électromagnétique

(30) Priorität: 04.11.1982 DE 3240800
(43) Veröffentlichungstag der Anmeldung: 13.06.1984
(73) Patentinhaber: Sauer, Hans, D-8024 Deisenhofen (DE)
(72) Erfinder: Sauer, Hans, D-8024 Deisenhofen (DE)
(74) Vertreter: Strehl, Peter, Dipl.-Ing.

(56) Entgegenhaltungen:
- DE-A- 2 607 669
- DE-U- 1 894 372
- GB-A- 1 121 916
- US-A- 3 327 262
- US-A- 3 921 107
- US-A- 3 987 383
- US-A- 4 032 871
- US-A- 4 342 016

## Beschreibung

Ein elektromagnetisches Relais mit den Merkmalen der ersten Teile der Patentansprüche 1 und 8 ist aus US-A-4 342 016 bekannt. Die beim bekannten Relais am Anker angeordneten Kontaktfedern tragen an ihren Enden Kontaktstücke, die mit auf Polschuhen zweier Dauermagnete vorgesehenen Kontaktstücken abwechselnd betätigbare Kontaktpaare bilden. In jeder Endstellung des Ankers kommt eines seiner Enden an dem zugehörigen Polschuh zur Anlage, wodurch der magnetische Kreis des betreffenden Dauermagnets an dieser Stelle geschlossen wird. Bei dem bekannten Relais sind somit in herkömmlicher Weise elektrische und magnetische Funktionen voneinander getrennt, wobei die erstere den Kontaktfedern und die letztere dem Anker zugewiesen ist.

Aus DE-U-1 894 372 ist ein Luftschütz bekannt, bei dem zusätzlich zu einem Hauptkontaktpaar jeweils ein abbrandfestes Vorkontaktpaar vorgesehen ist, wobei der bewegbare Kontakt des Hauptkontaktpaares an einer starren Kontaktbrücke und der des Vorkontaktpaares an einer Kontaktfeder angebracht ist.

Bei einer weiteren, aus US-A-3 327 262 bekannten Kontaktanordnung wird zusätzlich zu einem federnden und mit hochleitfähigem Kontaktstoff belegten Hauptkontaktpaar die Berührungsstelle zwischen Anker und Kontaktträger hilfsweise zur Stromführung herangezogen, falls der Hauptkontakt infolge Prellens vorübergehend öffnet.

Der Erfindung liegt die Aufgabe zugrunde, ein elektromagnetisches Relais anzugeben, das bei hoher Kontaktkraft, hoher Ansprechempfindlichkeit und hoher Stabilität gegen mechanische Beanspruchung zum Schalten sowohl niedriger Ströme und Spannungen als auch hoher Lasten geeignet ist und hohe Lebensdauer aufweist.

Die Erfindungsgemäße Lösungen dieser Aufgabe enthalten die Ansprüche 1 bzw. 8. Danach bilden der elektrisch leitfähige Anker mit seinen mit edelmetallischem Kontaktstoff versehenen Enden sowie die ebenfalls mit edelmetallischem Kontaktstoff versehenen Bereiche der Polschuhe die Hauptkontaktpaare, die wegen der zusätzlich vorhandenen, früher schließenden und später öffnenden Vorkontaktpaare im wesentlichen spannungsfrei und kontaktschonend betätigt und daher zum Schalten niedriger Ströme und Spannungen wie auch hoher Lasten geeignet sind.

Vorteilhafte Weiterbildungen der Erfindung sind in den Unteransprüchen gekennzeichnet.

Die Erfindung wird im folgenden anhand von in den Figuren dargestellten Ausführungsbeispielen näher erläutert. Im einzelnen zeigt:
Fig. 1 ein bistabiles elektromagnetisches Relais in Seitenansicht, geschnitten gemäß der Linie C - C' von Fig. 2,
Fig. 2 einen Schnitt A - A' von Fig. 1,
Fig. 3 einen Schnitt B - B' von Fig. 1,
Fig. 4 einen Schnitt D - D' von Fig. 2,
Fig. 5 das Kräftespiel des in Fig. 1 bis Fig. 4 abgebildeten gepolten Relais,
Fig. 6 ein monostabiles Relais mit beidseitiger Kontaktgabe an beiden Ankerenden in Seitenansicht, geschnitten gemäß der Linie F - F' von Fig. 7 und
Fig. 7 einen Schnitt E - E' von Fig. 6.

Das in Fig. 1 - 4 dargestellte elektromagnetische Relais besitzt einen weichmagnetischen Anker 1, der innerhalb eines zweiteiligen Spulenkörpers 2, 2' mittig in einer seiner Schwerachsen drehbar gelagert ist. Beispielsweise sind hierzu am Anker Lagerzapfen R und in den Spulenkörperhälften halbschalige Lagernester R' vorgesehen. Die beiden Enden 3, 4 des Ankers 1 sind zwischen Polschuhen 5, 5', 6 bzw. 7, 7', 8 von im Bereich der Stirnseiten des Spulenkörpers 2, 2' angeordneten Dauermagneten 9, 10 bewegbar und gegenüber dem Mittelabschnitt des Ankers verbreitert. Somit sind die jeweils in einer Ebene nebeneinander liegenden, elektrisch voneinander isolierten Polschuhe 5, 5' bzw. 7, 7' im Abstand d voneinander angebracht und dienen zugleich als Festkontakte. Sie sind durch Anlagerung des Ankerendes 3 bzw. 4 sowohl elektrisch als auch magnetisch überbrückbar. Das Ende 3 berührt dabei die Polschuhe 5, 5' an der in Fig. 1 mit 11 bezeichneten Stelle in einer Linie. Entsprechendes gilt für das Ende 4. Die Polschuhe 5, 5' bzw. 7, 7' sind als Festkontakte mit herausgeführten Anschlüssen 15, 15' bzw. 17, 17' versehen. Weitere Anschlüsse 18, 18' bzw. 19, 19' sind für die Erregerspule(n) 20 vorgesehen. Die Dauermagnete 9, 10 sind in den Stirnseiten des Spulenkörpers 2, 2' derart angeordnet, daß die Ankerenden 3, 4 in jeder Schaltstellung des Ankers 1 mit ungleichnamigen Magnetpolen zusammenwirken; im dargestellten Fall das Ankerende 3 über die Polschuhe 5, 5' mit dem Nordpol des Dauermagneten 9 und das Ende 4 über den Polschuh 8 mit dem Südpol des Dauermagneten 10. Ein Joch 12, aus dem die Polschuhe 6, 8 ausgeformt sind, verbindet jeweils gleichnamige Pole der beiden Dauermagnete 9, 10, im vorliegenden Fall die Südpole.

An den Enden 3, 4 des Ankers 1 sind quer zu dessen Längserstreckung verlaufend jeweils Kontaktfedern 13, 14 befestigt, und zwar auf der Seite, die den als Festkontakten dienenden Polschuhen 5, 5' bzw. 7, 7' abgewandt ist. Bevorzugt handelt es sich dabei um an den Ankerenden 3,4 angenietete Doppelkontaktfedern, beispielsweise durch Kaltverformung eines am Anker 1 angeprägten Vorsprungs 16. Die Kontaktfedern 13, 14 werden wegen der Verbreiterung der Enden 3, 4 des Ankers 1 bei Kontaktöffnung in unmittelbarer Nähe der Kontaktstelle und somit zwangsweise betätigt. Beim Verschweißen eines Kontaktes bleibt damit, sofern die Schweißstelle nicht durch die Stellkraft des Ankers 1 aufgerissen wird, der Schaltzustand für alle Kontakte des Relais erhalten. Zur Erhöhung der Kontaktkraft sind die Kontaktfedern 13, 14 ferner gegenüber den Enden 3,4 des Ankers 1 vorgespannt. Hierzu sind an den Enden 3, 4 Warzen 21 (Fig. 3) angeprägt, die die Federn 13, 14 von den Polschuhen abheben, damit größere Kontaktwege und höhere Spannungsfestigkeit der Kontakte bewirken. Die Anformung der Warzen geschieht beispielsweise, nachdem der Anker ausgestanzt ist, mit der Anprägung der Vorsprünge 16, also ohne zusätzlichen Aufwand.

Die Kontaktfedern 13, 14 sind an ihren freien Enden sowie die mit ihnen zusammenwirkenden Bereiche der Polschuhe mit abbrandfestem Kontaktstoff 22, z. B Wolfram, Silber-Kadmiumoxyd oder Silber-Zinnoxyd, die Enden 3, 4 des Ankers 1 sowie die korrespondierenden Abschnitte der Polschuhe 5, 5' bzw. 7, 7' mit edelmetallischem, niederohmigem Kontaktstoff, z. B. Gold oder Silber versehen. Beim Schließen der Kontakte erfolgt dabei Kontaktgabe zuerst über die verschleißfesten Kontakte 22, die somit als Vorkontakte dienen, beim Öffnen unterbrechen diese verschleißfesten Kontakte 22 zuletzt. Das Schließen und Öffnen der Edelmetallkontakte, die als Hauptkontakte in erster Linie für die Stromführung vorgesehen sind, erfolgt damit im wesentlichen spannungsfrei und somit kontaktschonend. Aus diesem Grunde ist diese Kontaktanordnung sowohl zum Schalten niedriger Ströme und Spannungen als auch hoher Lasten geeignet, Hinzu kommt, daß durch hohe Kontaktkräfte sowie Kontaktreibung der an den Kontaktfedern 13, 14 angebrachten abbrandfesten Kontakte 22 über die Lebensdauer weitgehend gleichbleibende Kontakteigenschaften erzielt werden.

Einen Beitrag zu guten Langzeiteigenschaften liefert auch die Abdichtung des Relais mit Vergußmittel 39 (Fig. 1, 3). Neben der Möglichkeit, das Relais mit Schutzgas zu füllen, läßt sich hierdurch das Eindringen von Flußmitteln bei der maschinellen Lötung oder von Lösungsmitteln beim Ultraschall reinigen verhindern. Das Kontaktsystem kann schließlich noch mit einem Getter versehen sein, der fremdschichtbildende Substanzen langfristig von den Kontakten fernhält. Beispielsweise kann es sich hierbei um Ausdünstungen der verwendeten Kunststoffe handeln, die besonders wirkungsvoll von den häufig verwendeten Oxydmagneten auf Barium- oder- Strontiumoxydbasis gegettert werden.

Hohe Kontaktkraft ergibt sich insbesondere daraus, daß z. B. bei der in Fig. 1 gezeigten Schaltstellung nur das Ende 3 des Ankers 1, an dem die Kontaktgabe erfolgt, an den zugehörigen Polschuhen 5, 5' anliegt. Das gegenüberliegende Ankerende 4 ist dabei vom Polschuh 8 durch den Luftspalt g getrennt. Hierdurch erreicht man, daß sich die an beiden Ankerenden 3, 4 wirkenden Drehmomente addieren, womit die Anzugskraft beider Dauermagnete 9, 10 für die Kontaktgabe am einen Ankerende 3 genutzt ist.

Fig. 5 zeigt den für das in Fig. 1 bis 4 dargestellte Relais gültigen Kraftverlauf in Abhängigkeit vom Ankerweg s. Der Ankerweg s ist auf der Abszisse, die auftretenden Kräfte sind auf der Ordinate aufgetragen. Die in Fig. 1 gezeigte Schaltstellung entspricht z. B. der Position b in Fig. 5. Der Verlauf der dauermagnetischen Anzugskraft F₁ ist etwa quadratisch und hat sowohl in der Position b (als auch a) beim Anliegen des Ankerendes 3 an den Polschuhen 5, 5' ihren Maximalwert, bei Mittelstellung des Ankers wird diese Kraft F, zu Null. Auf den Anker wirkt in der Position b noch die Kraft F₂ der vorgespannten Kontaktfeder 13, die der Dauermagnetkraft F₁ entgegengerichtet ist.

Da in dieser Kontaktstellung b das Ende 4 des Ankers 1 um den Luftspalt g vom Polschuh 8 abgehoben ist, ist die verbleibende Kraft F₃ die Stellkraft des Ankers, mit der das Ende 3 an den Polschuhen 5, 5' anliegt. Somit ist im vorliegenden Fall die gesamte Anzugskraft F, der Dauermagnete 9, 10 als Kontaktkraft genutzt, indem der größte Teil in der Kontaktfeder 13 als Kraft F₂ gespeichert ist und die verbleibende Kraft F₃ in der Kontaktgabe durch das Ankerende 3 genutzt ist.

Beim Umschalten in die Schaltstellung a wird zunächst der Kontaktweg k zurückgelegt, wobei die vorgespannte Kontaktfeder 14 mit den Polschuhen 7, 7' in Kontakt tritt. Bei Erreichen der Stellung a herrschen dann entsprechend des symmetrischen Aufbaus die gleichen Verhältnisse wie in Stellung b. Das Relais nach Fig. 1 bis 4 verhält sich also bistabil.

Der in Fig. 5 dargestellte Kraft-Wegverlauf zeigt, daß beim vorliegenden Relais bei einem guten Verhältnis von Ankerweg s zu Kontaktweg k, also großer Kontaktöffnung, zugleich ein großer Teil der dauermagnetischen Anzugskraft F, in den Kontaktfedern 13 bzw. 14 speicherbar ist. Dies bewirkt hohe Ansprechempfindlichkeit bei zuverlässiger, prellarmer Kontaktgabe. Durch die Nutzung der verbleibenden Stellkraft F₃ des Ankers als Ankerruhekraft und Kontaktkraft zugleich, wird bei diesem Ausführungsbeispiel das Maximum an Kontaktkraft bei gleichzeitiger Gewährleistung der geforderten mechanischen Stabilität erzielt.

Das in Fig. 6 und 7 dargestellte Relais besitzt ebenfalls einen weichmagnetischen Anker 1. Dieser ist innerhalb eines einteiligen Spulenkörpers 2 mittig in einer seiner Schwerachsen mit losem Spiel drehbar gelagert. Die Lagerung wird beispielsweise durch eine konvexe Wölbung 40 in Ankermitte und eine korrespondierende konkave Einprägung 41 in Spulenkörpermitte gebildet. Die Ankerenden 3, 4 sind zwischen Polschuhen 5, 6 und 7, 8 von im Bereich der Stirnseiten des Spulenkörpers 2 angeordneten Dauermagneten 9, 10 bewegbar.

Während die Polschuhe 6 und 7 unmittelbar an den Dauermagneten 9, 10 anliegen, sind die Polschuhe 5 und 8 von diesen durch einen Luftspalt 1 getrennt. Dies hat zur Folge, daß sich dieses Relais monostabil verhält. Die Dauermagnete 9, 10 sind dabei in den Stirnseiten des Spulenkörpers so angeordnet, daß die Ankerenden in jeder Schaltstellung mit ungleichnamigen Magnetpolen zusammenwirken. In der dargestellten Ruhelage des Ankers wird das Ankerende 3 über den Polschuh 6 vom Südpol des Dauermagneten 9 und das Ankerende 4 über den Polschuh 7 vom Nordpol des Dauermagneten 10 angezogen. Bistabiles Verhalten wie beim Relais nach Fig. 1 bis 4 wäre hier durch größere Dauermagnete 9, 10 erzielbar, an denen auch die Polschuhe 5, 8 anliegen.

Da die Polschuhe 5, 6, 7, 8 auch bei diesem Ausführungsbeispiel als Festkontakte dienen, sind sie mit herausgeführten Anschlüssen 15, 17 versehen. Weitere Anschlüsse 19,18 sind für die Erregerspule 20 vorgesehen.

An jedem Polschuh 5, 6, 7, 8 ist auf der dem jeweils zugeordneten Dauermagneten 9, 10 abgewandten Seite eine Kontaktfeder 23, 24, 33, 34 mit Kontakten 27, 37, 28, 38 angebracht. Wie Fig. 7 zeigt, handelt es sich dabei um Blattfedern, die mit Nieten 42 am Polschuh befestigt sind. Entsprechend dem Zuschnitt der Federn sind deren Kontakte parallelgeschaltet und wirken somit als Doppelkontakte. Die Polschuhe 5, 6, 7, 8 sind ferner mit Öffnungen 25, 26, 35, 36 versehen, durch die die Kontakte 27, 28, 37, 38 hindurchragen, um mit den Ankerenden 3,4 in Kontakt zu treten.

Durch diesen Aufbau erhält man bei der Kontaktgabe lange Federwege, gegeben durch die Strecke vom Kontakt bis zur Befestigung der Feder durch den Niet, die es ermöglichen, einen Großteil der verfügbaren Dauermagnetkraft zu speichern und das Relais empfindlich zu machen. Bei Kontaktöffnung hingegen stützt sich die Kontaktfeder 23, 33, 24, 34 an der Kante der Öffnung im Polschuh ab, so daß nur eine kurze, steife Feder wirksam ist. Im Falle eines Kontaktverschweißens bedeutet dies, daß der Anker stehen bleibt, sofern seine Stellkraft nicht ausreicht, die Schweißstelle aufzureißen. Hierbei bliebe der Schaltzustand für alle Kontakte des Relais erhalten. Zur Erhöhung der Kontaktkraft und weiteren Steigerung der Empfindlichkeit des Relais können die Federn 23, 33, 24, 34 ferner gegenüber den Polschuhen 5, 6, 7, 8 vorgespannt sein.

Auch beim Relais nach Fig. 6 und 7 sind die Kontaktfedern 23, 33, 24, 34 an ihren freien Enden sowie die mit ihnen zusammenwirkenden Bereiche der Ankerenden 3, 4 mit abbrandfesten Kontakten 27, 28, 37, 38 in Form von Niet-, Schweißkontakten oder Kontakteinlagen versehen. Im übrigen sind die Polschuhe 5, 6, 7, 8 und Ankerenden 3,4 in den Bereichen in denen sie direkt aneinander anliegen, sei es in einer flächenhaften Anlage wie in Fig. 6 dargestellt, sei es in einer Linien- oder Mehrfachpunktberührung, mit edelmetallischem Kontaktstoff versehen. Der edelmetallische Belag kann den Anker, da dieser stromführend ist, als galvanisch aufgetragene Schicht vollkommen bedecken. Wie beim in Fig. 1 bis 4 beschriebenen Ausführungsbeispiel dient auch hier der abbrandfeste Kontakt 27, 28, 37, 38 als Vorkontakt, der edelmetallische als Hauptkontakt, so daß die dort geschilderten Vorteile auch hier eintreten.

Durch die lose tolerierte Lagerung 40, 41 des Ankers 1 ist gewährleistet, daß dieser sich zwischen den Kontaktstellen an seinen Enden 3, 4 auspendeln kann. Damit ist gewährleistet, daß der Anker in jeder seiner Endstellungen sicher an den Polschuhen 6, 7 bzw. 5, 8 anliegt. Da das Lager 40, 41 keine Kräfte aufnimmt, sind die Kontaktkräfte an beiden Ankerenden gleich.

Darüber hinaus erreicht man auch hier ein gutes Verhältnis von Ankerweg zu Kontaktweg k, also große Kontaktöffnung, wobei zugleich ein Großteil der verfügbaren dauermagnetischen Anzugskraft F₁ in den Kontaktfedern 33, 24 bzw. 23, 34 speicherbar ist. Dies bewirkt prellarme Kontaktgabe bei hoher Ansprechempfindlichkeit. Die verbleibende Stellkraft F₃ des Ankers bestimmt als Ankerruhekraft die mechanische Stabilität des Relais und die Höhe der Ansprechleistung, da die Ankerruhekraft bei Erregung überwunden werden muß. Durch gleichzeitige Nutzung der Ankerruhekraft als Kontaktkraft erreicht diese ihren Maximalwert.

## Patentansprüche

1. Elektromagnetisches Relais mit wenigstens einem mit Polschuhen (5, 7) versehenen Dauermagnet (9, 10) einem weichmagnetischen Anker (1) der mit seinen Enden mit den Polschuhen (5, 7) zusammenwirkt, wobei die Polschuhe (5, 7) elektrisch voneinander isoliert sind und als Festkontakte dienen, wobei die Ankerenden (3, 4) mit Kontaktfedern (13, 14) versehen sind, die mit den ihnen gegenüberliegenden Polschuhen (5, 7) Kontaktpaare bilden, wobei beim Schaltvorgang zuerst eine Kontaktgabe über die betreffende Kontaktfeder (13, 14) erfolgt und nach erfolgter Durchbiegung dieser Kontaktfeder das betreffende Ende des Ankers (1) sich an den jeweiligen Polschuh (5, 7) anlegt, so daß Kontaktkräfte aus der dauermagnetischen Anzugskraft gewonnen werden, wobei die einander kontaktierenden Bereiche der Kontaktfedern (13, 14) und der Polschuhe (5, 7) mit Kontaktstoff versehen sind,
dadurch gekennzeichnet, daß die Kontaktfedern (13, 14) sowie die mit ihnen zusammenwirkenden Bereiche der Polschuhe (5, 7) mit abbrandfestem, die Enden (3, 4) des elektrisch leitfähigen Ankers (1) und die Bereiche der Polschuhe (5, 7) an denen die Ankerenden anliegen, mit edelmetallischem Kontaktstoff versehen sind.

2. Relais nach Anspruch 1, dadurch gekennzeichnet, daß jedes Ende (3, 4) des Ankers (1) gegenüber dessen Mittelabschnitt verbreitert ist und daß zwei in einer Ebene nebeneinander liegende, elektrisch voneinander isolierte Polschuhe (5, 5', 7, 7') durch Anlagerung des Ankerendes (3,4) elektrisch als auch magnetisch überbrückbar sind.

3. Relais nach Anspruch 1 oder 2, dadurch gekennzeichnet, daß an jeder Stirnseite des Spulenkörpers (2, 2') jeweils ein Dauermagnet (9, 10) angeordnet ist, derart, daß die beiden Enden (3,4) des Ankers (1) in jeder Schaltstellung mit ungleichnamigen Magnetpolen zusammenwirken, und daß ein Joch (12) vorgesehen ist, welches jeweils gleichnamige Pole der beiden Dauermagnete (9, 10) einseitig miteinander verbindet.

4. Relais nach Anspruch 3, dadurch gekennzeichnet, daß aus dem Joch (12) für jedes Ende (3,4) des Ankers (1) jeweils ein Polschuh (6, 8) ausgeformt ist.

5. Relais nach einem der Ansprüche 1 bis 4, dadurch gekennzeichnet, daß die Kontaktfedern (13, 14) an den Enden (3, 4) des Ankers (1) jeweils quer zu dessen Längserstreckung verlaufend befestigt sind.

6. Relais nach Anspruch 5, dadurch gekennzeichnet, daß an jedem Ankerende (3, 4) eine Kontaktfeder (13, 14) vorgesehen ist und daß diese Kontaktfedern jeweils auf der Seite der Enden (3, 4) des Ankers (1) befestigt sind, welche den als Festkontakten dienenden Polschuhen (5, 5', 7, 7') abgewandt ist.

7. Relais nach einem der Ansprüche 1 bis 6, dadurch gekennzeichnet, daß nur das Ende (3, 4) des Ankers (1) an welchem eine Kontaktgabe erfolgt, an dem (den) zugehörigen Polschuh(en) (5, 5', 7, 7') anliegt und daß das gegenüberliegende Ende (4, 3) des Ankers (1) von dem (den) ihm zugeordneten Polschuh(en) (8, 6) durch einen Luftspalt (g) getrennt ist.

8. Elektromagnetisches Relais mit wenigstens einem mit Polschuhen (5...8) versehenen Dauermagnet (9, 10), einem weichmagnetischen Anker (1) der mit seinen Enden mit den Polschuhen (5...8) zusammenwirkt, wobei die Polschuhe (5...8) elektrisch voneinander isoliert sind und als Festkontakte dienen, wobei beim Schaltvorgang zunächst eine Kontaktgabe über Kontaktfedern (23, 24, 33, 34) erfolgt und nach erfolgter Durchbiegung der betätigten Kontaktfeder(n) sich das Ende des Ankers (1) an die betreffenden Polschuhe (5...8) anlegt, so daß Kontaktkräfte aus der dauermagnetischen Anzugskraft gewonnen werden, und wobei die Kontaktfedern (23, 24, 33, 34) mit Kontaktstoff versehen sind,
dadurch gekennzeichnet,
daß die Kontaktfedern (23, 24, 33, 34) an den Polschuhen (5...8) auf deren vom Anker (1) abgewandten Seiten angeordnet sind und mit den ihnen gegenüberliegenden Enden (3, 4) des elektrisch leitfähigen Ankers (1) Kontaktpaare bilden, und daß die Kontaktfedern (23, 24, 33, 34) sowie die mit ihnen zusammenwirkenden Bereiche der Ankerenden (3, 4) mit abbrandfestem, die Polschuhe (5...8) und diejenigen Bereiche der Ankerenden (3, 4), in denen eine gegenseitige Anlage erfolgt, mit edelmetallischem Kontaktstoff versehen sind.

9. Relais nach Anspruch 8, dadurch gekennzeichnet, daß in jedem Polschuh (5, 6, 7, 8) eine Öffnung (25, 26, 35, 36) vorgesehen ist, und daß ein auf der Kontaktfeder (23, 24, 33, 34) angebrachter Kontakt (27, 28, 37, 38) durch diese Öffnung (25, 26, 35, 36) hindurchragt und aus der dem Anker (1) zugewandten Fläche des Polschuhs (5, 6, 7, 8) hervortritt.

10. Relais nach Anspruch 8 oder 9, dadurch gekennzeichnet, daß in jeder Schaltstellung des Ankers (1) an beiden Ankerenden (3,4) Kontaktgabe erfolgt und daß die Ankerlagerung so lose toleriert ist, daß sie in den Endstellungen des Ankers (1) keine Kräfte aufnimmt.

11. Relais nach einem der Ansprüche 1 bis 10, dadurch gekennzeichnet, daß der Anker (1) innerhalb des Spulenkörpers (2, 2') mittig um eine seiner Schwerachsen drehbar gelagert ist.

12. Relais nach einem der Ansprüche 1 bis 11, dadurch gekennzeichnet, daß das Anliegen der Enden (3 bzw. 3,4) des Ankers (1) an den Polschuhen (5, 5' bzw. 6, 7) in Form einer Linienberührung erfolgt.

13. Relais nach einem der Ansprüche 1 bis 12, dadurch gekennzeichnet, daß bei Bewegung des Ankers (1) eine zwangsweise Kontakttrennung der Kontaktfedern (13,14. 23, 24. 33, 34) durch eine in unmittelbarer Nähe ihrer Kontaktstelle angreifende Kraft erfolgt.

14. Relais nach einem der Ansprüche 1 bis 13, dadurch gekennzeichnet, daß die Kontaktfedern (13, 14, 23, 24, 33, 34) gegenüber den Enden (3, 4) des Ankers (1) bzw. den Polschuhen (5, 6, 7, 8) vorgespannt sind.

15. Relais nach Anspruch 14, dadurch gekennzeichnet, daß zur Erzielung der Federvorspannung an den Enden (3, 4) des Ankers (1) bzw. den Polschuhen (5, 6, 7, 8) Warzen (21) angeprägt sind.

## Claims

1. An electromagnetic relay comprising at least one permanent magnet (9, 10) provided with pole pieces (5, 7), a soft-magnetic armature (1) having its ends co-operating with the pole pieces (5, 7), the pole pieces (5, 7) being electrically insulated from each other and serving as fixed contacts, wherein the armature ends (3, 4) are provided with contact springs (13, 14) forming contact coupled with the pole pieces (5, 7) opposite to them, wherein, during switching, a contact is first made via the respective contact spring (13, 14) and, upon bending of this contact spring, the respective end of the armature (1) engages the respective pole piece (5, 7), so that contact forces result from the permanent-magnetic attraction force, and wherein the mutually contacting portions of the contact springs (13, 14) and pole pieces (5, 7) are provided with contact material,
characterized in that the contact springs (13, 14) and the portions of the pole pieces (5, 7) cooperating therewith are provided with a contact material resistant to burning, and the ends (3,4) of the electrically conductive armature (1) and the portions of the pole pieces (5, 7) engaged by the armature ends are provided with noble-metal contact material.

2. The relay of claim 1, characterized in that each end (3, 4) of the armature (1) is wider than the central portion thereof, and that two pole pieces (5, 5', 7, 7'), which are adjacent to each other in the same plane and are electrically insulated from each other, are adapted to be bridged both electrically and magnetically by engagement with the armature end (3.4).

3. The relay of claim 1 or 2, characterized in that one permanent magnet (9, 10) is disposed at each end of the bobbin (2, 2') such that the two ends (3,4) of the armature (1) co-operate with unlike magnetic poles in each switching position, and that a yoke (12) is provided which interconnects like poles of the two permanent magnets (9, 10) on one side.

4. The relay of claim 3, characterized in that one pole piece (6, 8) for each end (3,4) of the armature (1) is integrally formed from the yoke (12).

5. The relay of any one of claims 1 to 4, characterized in that the contact springs (13, 14) are mounted on the ends (3, 4) of the armature (1) so as to extend transversely of the longitudinal extension of the armature.

6. The relay of claim 5, characterized in that one contact spring (13, 14) is provided at each armature end (3, 4), and that these contact springs are mounted on that side of the ends (3, 4) of the armature (1) which faces away from the pole pieces (5, 5', 7, 7') serving as fixed contacts.

7. The relay of any one of claims 1 to 6, characterized in that only that end (3,4) of the armature (1) at which a contact is made engages the associated pole piece(s) (5, 5', 7, 7'), and that the opposite end (4, 3) of the armature (1) is separated by an air gap (g) from the associated pole piece(s) (8, 6).

8. An electromagnetic relay comprising at least one permanent magnet (9, 10) provided with pole pieces (5...8), a soft-magnetic armature (1) having its ends cooperating with the pole pieces, the pole pieces (5...8) being electrically insullated from each other and serving as fixed contacts, wherein, during switching, a contact is first made via contact springs (23, 24, 33, 34) and, upon bending of the actuated contact spring(s), the end of the armature (1) engages the respective pole pieces (5...8), so that contact forces result from the permanent-magnetic attraction force, and wherein the contact springs (23, 24, 33, 34) are provided with contact material,
characterized in
that the contact springs (23, 24, 33, 34) are disposed on the sides of the pole pieces (5...8) facing away from the armature (1) and form contact couples with the ends (3, 4) of the electrically conductive armature (1) opposite to them, and
that the contact springs (23, 24, 33, 34) and the portions of the armature ends (3,4) cooperating therewith are provided with a contact material resistant to burning, and the pole pieces (5...8) and those portions of the armature ends (3, 4) which engage the pole pieces are provided with noble-metal contact material.

9. The relay of claim 8, characterized in that a hole (25, 26, 35, 36) is provided in each pole piece (5, 6, 7, 8) and that a contact (27, 28, 37, 38) mounted on the contact spring (23, 24, 33, 34) protrudes through this hole (25, 26, 35, 36) and extends from the surface of the pole piece (5, 6, 7, 8) facing the armature (1).

10. The relay of claim 8 or 9, characterized in that contact is made at both armature ends (3, 4) in each switching position of the armature (1) and that the armature bearing exhibits such lose tolerances that no forces act thereon in the end positions of the armature (1).

11. The relay of any one of claims 1 to 10, characterized in that the armature (1) is centrally mounted within the bobbin (2, 2') for rotation about one of its axes of gravity.

12. The relay of any one of claims 1 to 11, characterized in that the engagement between the ends (3 or 3, 4) of the armature (1) and the pole pieces (5, 5' or 6, 7) is made in the form of a line contact.

13. The relay of any one of claims 1 to 12, characterized in that, during movement of the armature (1) a forced contact separation of the contact springs (13, 14, 23, 24, 33, 34) is made by a force which engages in the immediate vicinity of the contact location.

14. The relay of any one of claims 1 to 13, characterized in that the contact springs (13, 14, 23, 24, 33, 34) are biased with respect to the ends (3, 4) of the armature (1) or with respect to the pole pieces (5, 6, 7, 8).

15. The relay of claim 14, characterized in that bosses (21) are formed at the ends (3, 4) of the armature (1) or on the pole pieces (5, 6, 7, 8) for achieving the spring bias.

## Revendications

1. Relais électromagnétique avec au moins un aimant permanent (9, 10) muni de pièces polaires (5, 7) un induit magnétique doux (1) qui coopère par ses extrémités avec les pièces polaires (5, 7), les pièces polaires (5, 7) étant électriquement isolées l'une de l'autre et servant de contacts fixes, les extrémités (3, 4) de l'induit comprenant des ressorts de contact (13,14) lesquels forment avec les pièces polaires (5, 7) opposées des paires de contacts, la commutation provoquant tout d'abord un établissement de contact par l'intermédiaire du ressort de contact considéré (13, 14) et l'extrémité concernée de l'induit (1) s'appliquant, après la flexion dudit ressort de contact, contre la pièce polaire (5, 7) respective, et les zones de contact des ressorts de contact (13, 14) et des pièces polaires (5, 7) étant revêtues de matière de contact de manière que des pressions de contact sont obtenues à partir de la force d'attraction magnétique permanente, caractérisé en ce que les ressorts de contact (13, 14) ainsi que les zones des pièces polaires (5, 7) coopérant avec ces derniers sont recouvertes de matière de contact résistant à l'usure, alors que les extrémités (3, 4) de l'induit (1) électriquement conducteur et les zones des pièces polaires (5, 7) contre lesquelles sont appliquées les extrémités de l'induit sont revêtues de matière de contact en métal précieux.

2. Relais selon la revendication 1, caractérisé en ce que chaque extrémité (3, 4) de l'induit (1) est élargie par rapport à la section médiane de celui-ci, et que deux pièces polaires (5, 5', 7, 7') juxtaposées dans un même plan et électriquement isolées l'une de l'autre peuvent être pontées électriquement aussi bien que magnétiquement par fixation de l'extrémité (3, 4) de l'induit.

3. Relais selon l'une des revendications 1 ou 2, caractérisé en ce qu'à chaque face frontale du corps de bobine (2, 2') est disposé respectivement un aimant permanent (9, 10) de telle façon que les deux extrémités (3,4) de l'induit (1) coopèrent, dans n'importe quelle position de commutation, avec des pôles magnétiques de nom contraire, et qu'il est prévu une culasse (12) qui assure respectivement la liaison unilatérale de pôles de même nom des deux aimants permanents (9,10).

4. Relais selon la revendication 3, caractérisé en ce que, pour chaque extrémité (3, 4) de l'induit (1), respectivement une pièce polaire (6, 8) est conformée dans la culasse (12).

5. Relais selon l'une des revendications 1 à 4, caractérisé en ce que les ressorts de contact (13, 14) sont fixés aux extrémités (3, 4) de l'induit (1) de telle façon qu'ils s'étendent respectivement transversalement à l'extension longitudinale dudit induit.

6. Relais selon la revendication 5, caractérisé en ce qu'à chaque extrémité de l'induit (3, 4) est prévu un ressort de contact (13, 14) et que ces ressorts de contact sont respectivement fixés sur le côté des extrémités (3, 4) de l'induit (1) qui est opposé aux pièces polaires (5, 5', 7, 7') servant de contacts fixes.

7. Relais selon l'une des revendications 1 à 6, caractérisé en ce que seule l'extrémité (3, 4) de l'induit (1) à laquelle s'établit un contact est appliquée contre la (les) pièce(s) polaire(s) associée(s) (5, 5', 7, 7'), et que l'extrémité opposée (4, 3) de l'induit (1) est séparée par un entrefer (g) de la (des) pièce(s) polaire(s) (8, 6) qui lui est (sont) associée(s).

8. Relais électromagnétique avec au moins un aimant permanent (9, 10) muni de pièces polaires (5 à 8), un induit magnétique doux (1) qui coopère par ses extrémités avec les pièces polaires (5 à 8), lesdites pièces polaires (5 à 8) étant électriquement isolées les unes des autres et servant de contacts fixes, la commutation provoquant tout d'abord un établissement de contact par l'intermédiaire de ressorts de contact (23, 24, 33, 34) et l'extrémité de l'induit (1) s'appliquant, après la flexion du (des) ressort(s) de contact actionné(s), contre les pièces polaires (5 à 8) concernées, et les ressorts de contact (23. 24, 33, 34) étant recouverts de matière de contact de manière que des pressions de contact sont obtenues à partir de la force d'attraction magnétique permanente, caractérisé en ce que les ressorts de contact (23, 24, 33, 34) sont disposés sur les pièces polaires (5 à 8), sur leurs côtés opposés à l'induit (1) et forment avec les extrémités opposées (3, 4) de l'induit (1) électriquement conducteur des paires de contacts, et que les ressorts de contact (23, 24, 33, 34) ainsi que les zones des extrémités (3,4) de l'induit qui coopèrent avec eux sont recouvertes de matière de contact résistant à l'usure, alors que les pièces polaires (5 à 8) et les zones des extrémités d'induit (3, 4) dans lesquelles s'effectue une application mutuelle sont revêtues de matière de contact en métal précieux.

9. Relais selon la revendication 8, caractérisé en ce que chaque pièce polaire (5, 6, 7, 8) présente une ouverture (25, 26, 35, 36), et qu'un contact (27, 28, 37, 38) disposé sur le ressort de contact (23, 24, 33, 34) s'étend au travers de cette ouverture (25, 26, 35, 36) et sort de la face de la pièce polaire (5, 6, 7, 8) dirigée vers l'induit (1 ).

10. Relais selon l'une des revendications 8 ou 9, caractérisé en ce que, dans n'importe quelle position de commutation de l'induit (1), un contact est établi aux deux extrémités (3, 4) de l'induit, et que la fixation de l'induit est tolérée de manière tellement lâche qu'elle n'absorbe pas de forces dans les positions de fin de course de l'induit (1).

11. Relais selon l'une des revendications 1 à 10, caractérisé en ce que l'induit (1) est monté de manière centrale dans le corps de bobine (2, 2') de façon à pouvoir tourner autour de l'un de ses axes de gravité.

12. Relais selon l'une des revendications 1 à 11, caractérisé en ce que l'application des extrémités (3 et respectivement 3, 4) de l'induit (1) contre les pièces polaires (5, 5' et respectivement 6, 7) se fait sous la forme d'un contact linéaire.

13. Relais selon l'une des revendications 1 à 12, caractérisé en ce que le mouvemènt de l'induit (1) entraîne automatiquement une séparation des ressorts de contact (13, 14, 23, 24, 33, 34) par l'intermédiaire d'une force agissant à proximité immédiate de leur point de contact.

14. Relais selon l'une des revendications 1 à 13, caractérisé en ce que les ressorts de contact (13, 14, 23, 24, 33, 34) sont précontraints par rapport aux extrémités (3,4) de l'induit (1) et respectivement aux pièces polaires (5, 6, 7, 8).

15. Relais selon la revendication 14, caractérisé en ce que, pour l'obtention de la précontrainte des ressorts, des bossages (21) sont réalisés aux extrémités (3, 4) de l'induit (1) et respectivement sur les pièces polaires (5, 6, 7, 8).
